# EUROPÄISCHE PATENTSCHRIFT

(11) **EP 1 669 169 B1**
(45) Veröffentlichungstag und Bekanntmachung des Hinweises auf die Patenterteilung: **14.05.2008**
(21) Anmeldenummer: 05026882.0
(22) Anmeldetag: 08.12.2005
(51) Int. Cl.: B25G 3/26, B26B 3/00

(54) **Küchen- und Tischbesteck mit einer Halterhülle**
Kitchen and table ware with a handle cover
Couverts à manche enveloppée

(30) Priorität: 09.12.2004 RU 2004136009
(43) Veröffentlichungstag der Anmeldung: 14.06.2006
(73) Patentinhaber: Mishina, Alla V., 129301 Moskau (RU)
(72) Erfinder: Mishina, Alla V., 129301 Moskau (RU)
(74) Vertreter: Hano, Christian

(56) Entgegenhaltungen:
- EP-A- 0 283 445
- DE-A1- 4 429 063
- DE-U1- 29 714 290
- US-A- 5 155 913
- US-A- 5 535 484

## Beschreibung

### BESCHREIBUNG DER ERFINDUNG

Die vorliegende Erfindung betrifft Ausführungen von Griffen und Haltern für Küchen- und Tischbestecke und kann bei der Herstellung von Messern, Gabeln und ähnlichen Gegenständen verwendet werden.

Aus dem russischen Geschmacksmuster RU 18207 sind Küchen- und Tischbestecke bekannt, die aus einem funktionalen Arbeitselement (einem Messer, einer Gabel, einer Schaufel verschiedener Konfigurationen und Zwecksbestimmungen) bestehen, das in einem Plastikgriffhalter befestigt ist. Dies stellt eine typische Befestigungsart von Küchen- und Tischelementen in einem Halter dar. Die Haltbarkeit einer solchen Befestigung hängt gewöhnlich von der Länge des Schaftes des Arbeitselementes sowie von der Haltbarkeit des Haltermaterials ab. Am häufigsten fällt der Halter an seiner Stoßstelle mit dem Arbeitselement aus, da die Plastikteile zu hohe Belastungen, die senkrecht auf die Achse des Bestecks angelegt werden, nicht aushalten können.

Die RU 2 091 209 beschreibt ein Haushalts- und Touristenmesser "Sibirischer Bär" mit einem funktionalen Arbeitselement, das in einem aus einem hochfesten, mit einem Glasfaserstoff armierten Harz hergestellten Halter fest montiert ist. Dieses Messer hat einige Vorteile gegenüber den vorhergehenden Küchen- und Tischbestecken, es ist funktionssicherer und zuverlässiger. Ausserdem ist das Arbeitselement und der Griff dieses Messers hinsichtlich des gesamten Gewichtsschwerpunktes ausbalanciert und das Messer weist Wölbungen auf dem Griff auf, die der Form einer geballten menschlichen Hand entsprechen, was seine Gebrauchseigenschaften verbessert. Die Anfertigung einer solchen Vorrichtung ist jedoch relativ kompliziert, sie bedarf einer Feinpressentechnologie für den Griff, der auch sonst ein kostspieliger, aus armiertem Harz hergestellter Gegenstand ist.

Die FR 2 768 642 beschreibt ein Küchenmesser, das in einem Halter fest montiert ist. Der Halter ist aus zwei Elementen hergestellt, nämlich aus einem dehnbaren Überzug und einem Plastikgriff, der als Einlage für den dehnbaren Überzug ausgeführt ist, das im oberen Vorderteil des Plastikgriffes befestigt ist. In der genannten Ausführung sowie in den vorherigen technischen Ausführungen wurde der Schaft des Arbeitselementes im Halter durch Einpressen befestigt, wodurch die Befestigungssicherheit geringer wird und es ist nicht ausgeschlossen, dass der Halter brechen bzw. der Schaft aus dem Halter herausgleiten kann. Die oberen und unteren Halterkonturen kopieren die natürlichen Konturen einer menschlichen Hand. Es fehlt jedoch die Balancierung des Arbeitselementes bezüglich des Halters, wodurch seine Gebrauchseigenschaften bedeutend beeinträchtigt werden. Die auf dem Plastikgriff befestigte Hülle deckt ihn nicht ganz ab, seine Kanten sind nicht fest genug mit dem Plastikgriff verbunden, was bei der Benutzung des Messers zu deren Ablösung führen kann.

Die DE 44 29 063 kann als nächstgelegener Stand der Technik angesehen werden, aus dem ein Küchenmesser mit einer Halterhülle bekannt ist, das aus einem funktionalen Arbeitselement und einem stufenartigen Halter besteht, auf dessen letzter Stufe eine abnehmbare Anlegehülle befestigt ist. Die Halterhülle des Messers ist aus Plastik hergestellt und fest am Halter des Messers mittels zweier zusammengesetzter Metallstützen mit einem Rechteckquerschnitt montiert, die an den von einem Metallband umfassten Schaft des Messers befestigt sind, wobei das Metallband sich an das funktionale Arbeitselement anschließt und die erste Stufe des Halters bildet. Nachdem sämtlichen Teile verbunden sind, wird der Messerschaft im Halter und im Metallband eingebettet. Diese Ausführung erlaubt jedoch nicht eine optimale Balancierung des funktionalen Arbeitselements bezüglich des Halters, wobei die Herstellung und Montage nach diesem Schema relativ kompliziert und daher kostspielig ist.

Auch aus EP-A-283445 ist ein ähnliches Besteck bekannt.

Die Aufgabe der vorliegenden Erfindung besteht in einer Verbesserung der Balancierung, der Bequemlichkeit bei der Benutzung, Haltbarkeit, Sicherheit und Abnutzungsfestigkeit des Besteckes, Vereinfachung seiner Konstruktion, Senkung des Herstellungs- und Montagekosten.

Die gestellte Aufgabe wird durch ein Küchen- und Tischbesteck mit den Merkmalen des Patenanspruchs 1 gelöst. Das erfindungsgemäß Küchen- und Tischbesteck weist ein funktionales Arbeitselement sowie einen stufenartigen Halter aus Ganzmetall auf, auf dessen letzter Stufe eine abnehmbare Halterhülle befestigt ist. Eine Halterstufe, die an das funktionale Arbeitselement grenzt, weist im Querschnitt eine ovale Form auf, wobei die Hauptachse senkrecht angeordnet ist. Ferner weist der Halter eine letzte Halterstufe in Form eines Parallelepipeds mit abgerundeten Ecken auf, die mit zylindrischen , seitlichen Fixierelementen ausgestattet ist, die in einem an die erste Stufe grenzenden Bereich senkrecht zu der Halterseitenfläche angeordnet sind. Die Halterhülle ist aus einem dehnbaren Material hergestellt, das einen hohen Reibungswert aufweist. Dabei ist die Wandstärke der Hüllenwände in ihrem Umfang zum freien Ende der Halterhülle hin gleichmäßig ansteigend ausgeführt und mit Durchgangsöffnungen versehen, in welche die zylindrischen, seitlichen Fixierelementen der letzten Halterstufe eingreifen. Die Außenquerabmessungen der vorderen Halterhülle entsprechen den Außenquerabmessungen der ersten Halterstufe. Das freie Ende der Halterhülle ist als Vollkörper mit einer Querdurchgangsöffnung und einer abgerundeten hinteren Stirnfläche ausgeführt.

Die Erfindung wird anhand der Zeichnungen näher erläutert, es zeigen:
Fig. 1 - Seitenansicht eines Küchen- und Tischbestecks;
Fig. 2 - Querschnitt A-A aus Fig. 1;
Fig. 3 - Querschnitt B-B aus Fig. 1;
Fig. 4 - Querschnitt C-C aus Fig. 1.

Das erfindungsgemäße Küchen- und Tischbesteck mit einer Halterhülle ist als eine Ganzmetallkonstruktion ausgeführt, die ein funktionales Arbeitselement 1 (das z.B. ein Messer, eine Gabel, ein Löffel o.ä. sein kann) und einen abgestuften Halter 2, der mit einer abnehmbaren, dehnbaren und auf einer letzten Halterstufe 4 des Halters. 2 befestigten Halterhülle 3 versehen ist (mit einem hohen Reibungswert, am besten eignet sich ein Futteral aus Gummi), umfasst. Die Halterhülle 3 besteht aus einem einen hohen Reibungswert aufweisend en Gummi. Die letzte Halterstufe 4 ist als ein Parallelepiped mit abgerundeten Ecken ausgeführt und mit zylindrischen, seitlichen Fixierelementen 5 versehen, die dafür vorgesehen sind, die Halterhülle 3 auf dieser Stufe mittels der in Halterhülle 3 vorhandenen Durchgangsöffnungen festzuhalten. Die letzte Halterstufe 4 grenzt an die erste Stufe 6 an, die größere Abmessungen als die letzte Halterstufe 4 aufweist und im Querschnitt elliptisch ist, wobei die Hauptachse der Ellipse der ersten Stufe 6 senkrecht, also parallel zu einer Symmetrieebene des funktionalen Arbeitselements 1, angeordnet ist. Die seitlichen Fixierelemente 5 sind in einem an die erste Stufe 6 angrenzenden Bereich der letzten Halterstufe 4 angeordnet. Die erste Stufe 6 grenzt ihrerseits an das funktionale Arbeitselement 1 an. Das funktionale Arbeitselement 1 ist durch Schweißen mit der letzten Halterstufe 4 und durch Abpressen mit der ersten Stufe 6 verbunden. Die erste Stufe 6 ist wiederum an die letzte Halterstufe 4 angeschweißt. Insgesamt bilden diese Teile eine stabile, feste Konstruktion für die dehnbare Halterhülle 3. Eine vordere, dem funktionalen Arbeitselement zugewandte Stirnfläche 7 der Halterhülle 3 ist geradlinig und wirkt mit einer entsprechenden hinteren Stirnfläche 8 der ersten Stufe 6 zusammen. Die Stärke der Wände der Halterhülle 3 nimmt gleichmäßig in Richtung eines freien Endes 9 zu, wobei das freie Ende 9 der Halterhülle 3 als ein Vollkörper mit einer abgerundeten hinteren Stirnfläche 10 ausgeführt und mit einer Öffnung 11 für die Montage an einem Haken ausgestattet ist. Die in dem vorderen Bereich der Halterhülle 3 vorgesehenen Seitenöffnungen wirken mit den zylindrischen, seitlichen Fixierelementen 5 der letzten Halterstufe 4 zusammen. Die Außenquerabmessungen des Vorderteils der Halterhülle 3 entsprechen den Außenquerabmessungen der ersten Stufe 6, so dass die Außenflächen der Halterhülle 3 und der ersten Stufe 6 bündig ineinander übergehen.

Dank der Ganzmetallkonstruktion des Küchen- und Tischbestecks wird das Risiko vermieden, dass das Besteck an der Kontaktstelle des funktionalen Arbeitselements 1 und des Halters 2 bricht. Diese Konstruktion sichert eine optimale Balancierung der Vorrichtung, wenn der Gewichtsschwerpunkt im Bereich einer durch die erste Stufe 6 gebildeten Metallverstärkung liegt. So wird ein sicherer Halt des Bestecks in der Hand während der Arbeit gewährleistet. Gleichzeitig verhindert man damit ein Ausgleiten des Bestecks infolge seiner Verkrümmung. Infolge der Verwendung der dehnbaren Halterhülle 3 wird das Gleiten in der Hand während der Benutzung des Bestecks weitgehend vermieden. Dazu trägt der hohe Reibungswert des ausgesuchten Materials (z.B. ein Gummi) sowie eine gleichmäßige Verstärkung der Wände der Halterhülle 3 in Richtung zu einem dem funktionalen Arbeitselement abgewandten freien Ende des Halters 2 bei. Eine solche Konstruktion des Halters 2 sichert eine gute Balancierung des Bestecks und verbessert gleichzeitig seine Betriebscharakteristiken. Obwohl diese Konstruktion sehr einfach und günstig herzustellen ist, verfügt sie über alle erforderlichen Gebrauchseigenschaften, die die Haltbarkeit, Sicherheit und Abnutzungsfähigkeit verbessern.

## Patentansprüche

1. Küchen- und Tischbesteck mit einem funktionalen Arbeitselement (1) und einem abgestuften Halter (2), auf dessen letzter Halterstufe (4) eine abnehmbare Halterhülle (3) befestigt ist,
**dadurch gekennzeichnet, dass**
- das funktionale Arbeitselement (1) und der Halter (2) aus Ganzmetall hergestellt sind,
- die letzte Halterstufe (4) des Halters (2) in Form eines Parallelepipeds mit abgerundeten Ecken ausgeführt ist und mit zylindrischen, seitlichen Fixierelementen (5) versehen ist,
- die Halterhülle (3)
■ aus einem einen hohen Reibungswert aufweisenden dehnbaren Material hergestellt ist, und
■ in ihren Wänden Durchgangsöffnungen aufweist, in die Fixierelemente (5) eingreifen,
■ wobei die Wandstärke der Halterhülle (3) in Umfangsrichtung zum freien Ende der Halterhülle (3) hin gleichmäßig ansteigt,
und
- der Halter (2) eine an das funktionale Arbeitselement (1) angrenzende erste Halterstufe (6) aufweist,
- wobei die Außenflächen der Halterhülle (3) und der ersten Halterstufe (6) bündig ineinander übergehen.

2. Besteck nach Anspruch 1, **dadurch gekennzeichnet, dass** der Gewichtsschwerpunkt des Bestecks im Bereich der ersten Halterstufe (6) liegt.

3. Besteck nach Anspruch 1 oder 2, **dadurch gekennzeichnet, dass** die erste Halterstufe (6) im Querschnitt eine elliptische Form aufweist, wobei die Hauptachse der Ellipse in einer Symmetrieebene des funktionalen Arbeitselementes (1) angeordnet ist.

4. Besteck nach einem der Ansprüche 1 bis 3, **dadurch gekennzeichnet, dass** die letzte Halterstufe (4) des Halters (2) die Form eines Parallelepipeds mit abgerundeten Rändern aufweist, wobei die seitlichen Fixierelemente (5) in einem an der ersten Halterstufe (6) angrenzenden Bereich und senkrecht zur Seitenfläche der letzten Halterstufe (4) angeordnet sind.

## Claims

1. Kitchen and table utensil having a functional work member (1) and a stepped support (2), wherein a detachable support covering (3) is fixed on the last support step (4) of the stepped support (2),
**characterised in that**
- the functional work member (1) and the support (2) are made of an all-metal material,
- the last support step (4) of the support (2) is realised in the form of a parallelepiped having rounded-off corners and is provided with cylindrical side fixing members (5),
- the support covering (3)
• is made of an elastic material having a high coefficient of friction, and
• has through holes in its walls in which fixing members (5) engage,
• wherein the wall thickness of the support covering (3) uniformly increases in circumferential direction towards the free end of the support covering (3),
and
- the support (2) has a first support step (6) adjacent to the functional work member (1),
- wherein the outer surfaces of the support covering (3) and of the first support step (6) merge in flush with each other.

2. Utensil according to claim 1, **characterised in that** the centre of gravity of the utensil is in the area of the first support step (6).

3. Utensil according to claim 1 or 2, **characterised in that** the cross section of the first support step (6) has an elliptical shape, wherein the major axis of the ellipse is located in a plane of symmetry of the functional work member (1).

4. Utensil according to one of the claims 1 to 3, **characterised in that** the last support step (4) of the support (2) has the shape of a parallelepiped having rounded-off edges, wherein the side fixing members (5) are located in an area adjacent to the first support step (6) and perpendicularly to the side surface of the last support step (4).

## Revendications

1. Couvert de cuisine et de table doté d'un élément fonctionnel de travail (1) et d'une poignée (2) en gradins, une gaine amovible (3) de poignée étant fixée sur le dernier gradin (4) de la poignée,
**caractérisé en ce que**
- l'élément fonctionnel de travail (1) et la poignée (2) sont réalisés totalement en métal,
- le dernier gradin (4) de la poignée (2) est réalisé sous la forme d'un parallélépipède à coins arrondis et est doté d'éléments cylindriques latéraux de fixation (5),
- la gaine (3) de la poignée :
- est réalisée en un matériau extensible qui présente un haut coefficient de frottement et
- présente dans ses parois des perforations dans lesquelles les éléments de fixation (5) s'engagent,
- l'épaisseur de la paroi de la gaine (3) de la poignée augmente progressivement dans la direction périphérique en direction de l'extrémité libre de la gaine (3) de la poignée et
- la poignée (2) présente un premier gradin (6) de poignée adjacent à l'élément fonctionnel de travail (1),
- la surface extérieure de la gaine (3) de la poignée et celle du premier gradin (6) de la poignée se raccordant à chant l'une à l'autre.

2. Couvert selon la revendication 1, **caractérisé en ce que** le centre de masse du couvert est situé dans la zone du premier gradin (6) de la poignée.

3. Couvert selon les revendications 1 ou 2, **caractérisé en ce que** le premier gradin (6) de la poignée a une section transversale de forme elliptique, l'axe principal de l'ellipse étant disposé dans un plan de symétrie de l'élément fonctionnel de travail (1).

4. Couvert selon l'une des revendications 1 à 3, **caractérisé en ce que** le dernier gradin (4) de la poignée (2) présente la forme d'un parallélépipède à bords arrondis, les éléments latéraux de fixation (5) étant disposés dans une zone adjacente au premier gradin (6) de la poignée et perpendiculairement à la surface latérale du dernier gradin.
